# DEMANDE DE BREVET EUROPEEN

(11) **EP 1 894 496 A1**
(43) Date de publication de la demande: **05.03.2008**
(21) Numéro de dépôt: 07290919.5
(22) Date de dépôt: 24.07.2007
(51) Int. Cl.: A47F 5/00, B65D 73/00

(54) **Plaque de presentation support d' outils**

(30) Priorité: 28.08.2006 FR 0653484
(71) Demandeur: Import Export Du Velay, 43110 Aurec Sur Loire (FR)
(72) Inventeur: Bony, Thierry, 42390 Villars (FR)
(74) Mandataire: Dupuis, François

(57) **Abrégé**

La plaque présentoir support d'outils est remarquable en ce qu'elle comprend une base dont la partie haute (1a) présente une découpe pour permettre son embrochement sur un axe du linéaire, ladite base se prolongeant par sa partie basse par une bande méplate (1b) de grande longueur le long de laquelle est fixée, par moulage, une pluralité de brins élastiques (2) destinés à enserrer l'outil à main aux endroits désirés, et en ce que la tête (2a) de chaque brin se trouve être conformée avec la bande et la partie flexible (2c) du lien étant disposée en prolongement de ladite bande, lesdits liens étant disposés parallèles entre eux et ayant des longueurs égales ou différentes.

## Description

L'invention se rattache au secteur technique des plaques présentoirs susceptibles de permettre le support et la présentation d'outils à main du type clé, tournevis, marteau et similaire sur des broches de linéaires en magasins.

Il est bien connu que les consommateurs, lors des actes d'achats d'outils et instruments à main notamment, souhaitent visualiser et toucher les produits pour apprécier leur forme, qualité, esthétique, et ces supports peuvent permettre la mise en oeuvre de ces fonctions tout en garantissant l'inviolabilité du support présentoir jusqu'à l'acte d'achat du produit considéré par le consommateur.

A cet effet, il est connu de réaliser des plaques supports de configuration généralement rectangulaire qui présentent, dans la partie haute, une découpe permettant leur embrochage et suspension sur dcs tiges ou similaires disposées dans les linéaires de magasins. Ces plaques supports sont avantageusement agencées dans leur épaisseur avec une multitude de perforations qui présente un ou des crans orientés et de manière à permettre l'insertion de liens élastiques qui ont pour but d'enserrer le produit et de le solidariser à la plaque support. Ces liens en matière plastique, ayant donc une capacité de déformation, ont une tête avec, intérieurement, un ou des crans, tandis que l'autre extrémité est effilée avec une pluralité de rainures pour être engagées dans la tête et assurer une fonction de serrage et verrouillage.

Le conditionnement de l'outil s'effectue alors par la présentation par l'opérateur dudit outil le long de la plaque et ensuite de l'insertion d'un ou de plusieurs brins élastiques autour de l'outil en pénétrant dans les découpes formées sur la plaque, l'extrémité du lien étant ensuite introduite dans la tête pour enserrer, de manière ferme, la partie de l'outil correspondante. Ainsi, plusieurs brins peuvent être disposés en fonction de la nature du produit à retenir.

Cette technique est largement utilisée par de nombreux fabricants mais elle présente un inconvénient en ce que l'opérateur ait à sa disposition, auprès de la plaque support, les brins à enserrer et ensuite de les positionner autour de l'outil.

Un autre inconvénient réside dans le fait que les perforations qui sont faites dans la plaque ne sont pas forcément positionnées aux bons endroits par rapport aux zones à enserrer de l'outil à main.

La démarche du demandeur a donc été de reconsidérer ce problème et de trouver une solution simple à mettre en oeuvre qui offre à l'opérateur une pluralité de possibilités d'enserrage de l'outil à partir d'une pluralité de liens élastiques à mettre en forme.

La solution apportée par le demandeur est extrêmement simple, peu coûteuse, facile à mettre en oeuvre, et offre de nombreuses possibilités à l'opérateur de positionner le ou les liens destinés à enserrer l'outil, et ce par rapport à la plaque présentoir.

Selon une première caractéristique, la plaque présentoir support d'outils est remarquable en ce qu'elle comprend une base dont la partie haute présente une découpe pour permettre son embrochement sur un axe du linéaire, ladite base se prolongeant par sa partie basse par une bande méplate de grande longueur le long de laquelle est fixée, par moulage, une pluralité de brins élastiques destinés à enserrer l'outil à main aux endroits désirés, et en ce que la tête de chaque brin se trouve être conformée avec la bande méplate et la partie flexible du lien étant disposée en prolongement de ladite bande, lesdits liens étant disposés parallèles entre eux et ayant des longueurs égales ou différentes.

Ces caractéristiques et d'autres encore ressortiront bien de la suite de la description.

Pour fixer l'objet de l'invention illustrée d'une manière non limitative aux figures des dessins où :
- la figure 1 est une vue d'une plaque support, selon l'invention, vue en perspective,
- la figure 2 est une vue d'une plaque support, selon l'invention, avec pré positionnement de l'outil à enserrer,
- la figure 3 est une vue en variante selon la figure 2 avec la représentation de plusieurs liens élastiques enserrant l'outil à des endroits déterminés,
- la figure 4 est une vue de face en variante de la plaque support, selon l'invention,
- la figure 5 est une vue de côté selon la figure 4.

Afin de rendre plus concret l'objet de l'invention, on le décrit maintenant d'une manière non limitative aux figures des dessins.

La plaque support est référencée dans son ensemble par (1) et comprend une base formant tête (1a) dont la partie supérieure est agencée d'une manière connue avec une découpe permettant l'embrochage de la carte présentoir sur un axe disposé dans les linéaires de magasins. La base formant tête se prolonge dans sa partie basse avec une bande méplate formant de grande longueur (1b) dans son prolongement et qui est susceptible de recevoir, par moulage, lors de la fabrication de la plaque prise dans son ensemble, une pluralité de brins élastiques (2) qui sont directement conformés avec la plaque précitée, la tête (2a) de chaque brin étant conformée avec la bande méplate. Dans la mise en oeuvre des figures 1 à 3, chaque brin présente une tête (2a) avec une partie cran (2b) qui se trouve d'un côté du bras en prolongement, tandis que la partie flexible du brin (2c) se trouve disposée de l'autre côté dudit bras. Lesdits brins sont disposés, lors de la fabrication, pour être parallèles entre eux. Comme représentés aux dessins, lesdits brins peuvent être de longueur égale ou différente. Les brins sont ainsi étroitement solidarisés en formant un tout avec la plaque support. Ainsi, pour l'opérateur, il lui suffit de présenter l'outil à enserrer (P) le long du bras et ensuite de choisir, en fonction des formes et volumes de l'outil, le ou les brins destinés à enserrer l'outil correspondant. On a ainsi représenté, aux figures des dessins 2 et 3, cette mise en forme. Le verrouillage des brins s'effectue de manière classique par l'introduction de l'extrémité du brin considéré (2d) dans la tête (2a) correspondante avec mise en tension ensuite autour de l'outil. Lorsque l'outil est correctement fixé sur la plaque support, il suffit à l'opérateur, à l'aide d'une pince coupante, de sectionner le ou les brins non utilisés et de les évacuer.

Selon la variante des figures 4 et 5, la tête (2a) avec la partie cran (2b) associée de chaque brin est établie sur la face plane apparente de la bande méplate lors du moulage et la partie flexible du brin (2c) dans le prolongement.

La plaque support, selon l'invention, offre donc de gros avantages en ce qu'elle permet une fabrication unique de la plaque support et des brins qui lui sont associés et ensuite une manipulation aisée par l'opérateur qui sélectionne, à partir de l'ensemble, le ou les brins destinés à enserrer l'outil. L'opération est extrêmement rapide à mettre en oeuvre et le produit obtenu est peu coûteux. Il n'y a plus nécessité de stocker, indépendamment, les brins élastiques qui sont ainsi, selon l'invention, solidaires de la plaque support.

Dans l'exemple illustré des figures 1 à 3, la plaque support présente cinq brins élastiques. En admettant que deux brins soient utilisés pour enserrer un outil, trois brins seront alors sectionnés près du chant longitudinal du bras de la plaque support à la naissance de la partie brin élastique. La partie tête peut éventuellement être laissée ou elle peut, le cas échéant, et si c'est nécessaire, être découpée. En laissant en présence les têtes non concernées, il n'y a pas de gêne non plus dans le cas de manipulation de l'outil. Lesdites têtes offrent un avantage supplémentaire, c'est qu'en étant en saillie sensiblement par rapport au bras de la plaque support, elles contribuent au positionnement de l'outil et son centrage.

## Revendications

1. Plaque présentoir support d'outils **caractérisée en ce qu'**elle comprend une base dont la partie haute (1a) présente une découpe pour permettre son embrochement sur un axe du linéaire, ladite base se prolongeant par sa partie basse par une bande méplate (1b) de grande longueur le long de laquelle est fixée, par moulage, une pluralité de brins élastiques (2) destinés à enserrer l'outil à main aux endroits désirés,
**et en ce que** la tête (2a) de chaque brin se trouve être conformée avec la bande et la partie flexible (2c) du lien étant disposée en prolongement de ladite bande, lesdits liens étant disposés parallèles entre eux et ayant des longueurs égales ou différentes.

2. Plaque présentoir, selon la revendication 1, **caractérisée en ce que** la tête (2a) de chaque brin se trouve être orientée d'un côté de la bande et la partie flexible (2c) du lien étant disposée en prolongement de l'autre côté de ladite bande.

3. Plaque présentoir, selon la revendication 1, **caractérisée en ce que** la tête (2a) avec la partie cran (2b) de chaque brin est établie lors du moulage sur la face plane apparente de la bande méplate et la partie flexible (2c) du brin correspondant se trouvant en prolongement.
